# EUROPÄISCHE PATENTSCHRIFT

(11) **EP 1 656 301 B1**
(45) Veröffentlichungstag und Bekanntmachung des Hinweises auf die Patenterteilung: **15.04.2009**
(21) Anmeldenummer: 04763814.3
(22) Anmeldetag: 05.08.2004
(51) Int. Cl.: B65D 23/12, B65D 51/28, B65D 81/32

(54) **VORRICHTUNG ZUR AUFNAHME UND ABGABE EINES FLIESSFÄHIGEN PRODUKTES**
DEVICE FOR ACCOMMODATING AND DISPENSING A FLOWABLE PRODUCT
DISPOSITIF DESTINE A ACCUEILLIR ET DISTRIBUER UN PRODUIT A ECOULEMENT LIBRE

(30) Priorität: 18.08.2003 DE 10337835
(43) Veröffentlichungstag der Anmeldung: 17.05.2006
(73) Patentinhaber: Henkel AG & Co. KGaA, 40589 Düsseldorf (DE)
(72) Erfinder: MÜHLHAUSEN, Hans-Georg, 40597 Düsseldorf (DE); NACHTSHEIM, Markus, 53227 Bonn (DE)
(86) Internationale Anmeldenummer: PCT/EP2004/008769
(87) Internationale Veröffentlichungsnummer: WO 2005/019050

(56) Entgegenhaltungen:
- EP-A- 0 024 756
- EP-A- 0 671 340
- FR-A- 1 073 630
- US-A- 1 903 312
- US-A- 1 942 953
- US-A- 2 204 784

## Beschreibung

Die Erfindung betrifft eine Vorrichtung, gemäß dem Oberbegriff des Anspruchs 1, zur Aufnahme und Abgabe eines fließfähigen Produktes, insbesondere eines flüssigen Reinigungs- oder Pflegemittels mit einem Produktbehältnis für das fließfähige Produkt, welches wenigstens eine verschließbare Abgabeöffnung aufweist.

Vorrichtungen dieser Art sind in verschiedensten Ausgestaltungen bekannt. Sie dienen beispielsweise zur Aufnahme und Abgabe eines flüssigen Reinigungsmittels. Bei der Benutzung der Vorrichtung wird üblicherweise nach dem Öffnen der Abgabeöffnung durch Druckausübung auf das Produktbehältnis Produkt abgegeben, entweder direkt auf die zu reinigende Fläche oder auf einen Putzlappen oder ein Putztuch. Diese Art der Handhabung ist üblich und läßt sich im Rahmen einer normalen Haushaltsreinigung auch leicht durchführen. Bei manchen Gelegenheiten besteht jedoch das Bedürfnis, zwischendurch z.B. eine Tischplatte oder dgl., zu reinigen. In einem solchen Fall ist es umständlich, auf die vorbeschriebene Weise vorzugehen, da der Anwender nicht nur das Produktbehältnis, sondern zusätzlich einen Lappen, ein Tuch, einen Schwamm oder dgl. benötigt und diese Gegenstände üblicherweise nicht direkt in der Nähe der zu reinigenden Fläche aufbewahrt werden.

Dokument EP-A-0671340 offenbart eine Vorrichtung entsprechend dem Oberbegriff des Anspruchs 1. Dokument US-A-1903312 offenbart eine Vorrichtung zur Aufnahme und Abgabe eines fließfähigen Produktes, wobei das Produktbehältnis in das Aufnahmebehältnis einsteckbar ist.

Aufgabe der Erfindung ist es, eine Vorrichtung zu schaffen, die ohne zusätzliche Elemente direkt einsatzbereit ist und in der Nähe des zu behandelnden Objektes aufbewahrt werden kann.

Diese Aufgabe wir erfindungsgemäß durch die im kennzeichnenden Teil des Anspruchs 1 enthaltenen Merkmale gelöst.

Diese Vorrichtung weist somit zusätzlich zum eigentlichen Produktbehältnis ein Reservoir für platten- oder tuchförmige saugfähige Elemente auf, die an der Vorrichtung selbst sofort verfügbar sind. Dabei haftet das in der obersten Lage des muldenförmigen Aufnahmebehältnisses angeordnete saugfähige Element an der zugewandten Außenseite des Produktbehältnisses an. Beim Reinigungsvorgang wird zunächst in üblicher Weise Produkt, beispielsweise durch Druckanwendung auf das Produktbehältnis, auf die zu reinigende Fläche aufgebracht, anschließend wird das Produktbehältnis vom Aufnahmebehältnis gelöst und an der dem Aufnahmebehältnis zugewandten Außenseite des Produktbehältnisses haftet ein saugfähiges Element an, mit dem das Reinigungsmittel auf der zu reinigenden Fläche verteilt werden kann. Je nach Verschmutzungsgrad verbleibt das saugfähige Element haftend an der Außenseite des Produktbehältnisses oder wird vom Anwender entfernt, anschließend wird das Produktbehältnis wieder in das Aufnahmebehältnis eingesetzt. Bei der nächsten Anwendung, d.h. nach dem Abnehmen des Produktbehältnisses vom Aufnahmebehältnis, haftet das bereits gebrauchte saugfähige Element unverändert am Produktbehältnis an oder, wenn dieses nach dem letzten Reinigungsvorgang entfernt wurde, haftet automatisch das nächstliegende saugfähige Element an, da es beim Einsetzen des Produktbehältnisses in das Aufnahmebehältnis mit dem Befestigungsmittel an der Außenseite des Produktbehältnisses in Kontakt gekommen ist.

Es ist vorgesehen, dass das Befestigungsmittel an der Unterseite des Produktbehältnisses vorgesehen ist. Das Produktbehältnis wird dann mit der Unterseite in das muldenförmige Aufnahmebehältnis eingestellt, das Aufnahmebehältnis dient gleichzeitig als Standfuß der Vorrichtung.

Das Befestigungsmittel ist nach Art eines Klettverschlusses ausgebildet, das saugfähige Element kann beispielsweise aus Vlies bestehen. Die Vorrichtung kann dann z.B. zur Möbelpflege eingesetzt werden.

Um die Vorrichtung bei Nichtgebrauch einfach handhaben zu können, ist bevorzugt vorgesehen, dass das Produktbehältnis in das Aufnahmebehältnis einsteckbar ist.

Dabei sind besonders bevorzugt am Produktbehältnis und am Aufnahmebehältnis korrespondierende Rastmittel vorgesehen. Die Rastmittel können dabei so ausgebildet sein, dass unterschiedliche Rastpositionen gegeben sind, d.h. das Produktbehältnis je nach Füllstand des Aufnahmebehältnisses mit mehr oder weniger saugfähigen Elementen unterschiedlich tief in das Aufnahmebehältnis eingesetzt werden kann. Alternativ kann auch nur eine Rastposition vorgesehen sein, wobei es dann zweckmäßig ist, dass die Bodenfläche des Aufnahmebehältnisses beispielsweise federbelastet verschiebbar ausgebildet ist, derart, dass sichergestellt ist, dass sich die oberste Lage der saugfähigen Elemente immer in einem solchen Höhenniveau im Aufnahmebehältnis befindet, dass das Produktbehältnis bzw. dessen zugewandte Außenseite mit dem Befestigungsmittel in Kontakt mit dem obersten saugfähigen Element kommt.

Eine weitere bevorzugte konstruktive Ausgestaltung zeichnet sich dadurch aus, dass das Produktbehältnis unterseitig lösbar mit einer Bodenplatte verbunden ist, an der unterseitig das Befestigungsmittel angeordnet ist. Bei dieser Ausgestaltung kann das Produktbehältnis leicht ausgewechselt werden, wenn es kein flüssiges Produkt mehr enthält. Es versteht sich von selbst, dass grundsätzlich das Produktbehältnis aber auch eine Nachfüllöffnung aufweisen kann.

Die Erfindung ist nachstehend anhand der Zeichnung beispielhaft nähert erläutert. Diese zeigt in
- Fig. 1: eine Explosionsdarstellung einer erfindungsgemäßen Vorrichtung und in
- Fig. 2: die Vorrichtung nach Fig. 1 in perspektivischer Darstellung in zusammengesetzter Position.

Eine erfindungsgemäße Vorrichtung zur Aufnahme und Abgabe eines fließfähigen Produktes ist allgemein mit 1 bezeichnet. Die Vorrichtung 1 weist zunächst ein Produktbehältnis 2 auf, welches oberseitig mit wenigstens einer Abgabeöffnung 3 und einem Verschlussdeckel 4 versehen ist. Die seitlichen Wandflächen sind bevorzugt so gestaltet, dass sie leicht einrückbar sind, um die Produktabgabe durch die Abgabeöffnung 3 zu erleichtern. Unterseitig ist am Produktbehältnis 2 ein Befestigungsmittel vorgesehen, welches beim Ausführungsbeispiel zweiteilig ausgebildet ist. Dieses Befestigungsmittel weist bei der dargestellten Ausführungsform eine Bodenplatte 5 auf, welche rastend auf einen unterseitigen verjüngten Ansatz 6 des Produktbehältnisses aufsteckbar ist. Die Bodenplatte 5 dient zur Befestigung eines Klettverschlussbandes 7, welches z.B. an die Bodenplatte 5 angeklebt ist.

Die Vorrichtung 1 weist ferner ein muldenförmiges Aufnahmebehältnis 8 auf, in welchem übereinandergestapelt eine Mehrzahl von platten- oder tuchförmigen saugfähigen Elementen 9 angeordnet sind, die beispielsweise als Vliestücher ausgebildet sind. Das Klettverschlussband 7 ist in einer Weise gestaltet, dass das saugfähige Element 9 an diesem anhaftet.

In geschlossener Lage der Vorrichtung 1 nach Fig. 2 ist das Produktbehältnis 2 in das muldenförmige Aufnahmebehältnis 8 eingesetzt. Dabei sind bevorzugt nicht im einzelnen dargestellte Rastmittel zwischen beiden Behältnissen vorgesehen, damit die Vorrichtung 1 in der in Fig. 2 dargestellten Lage als Einzelteil gehandhabt werden kann, beispielsweise auf einer Tischfläche abgestellt werden kann.

Zur Reinigung einer Tischfläche oder dgl. wird der Verschlussdeckel 4 geöffnet und Produkt durch Drücken auf die Wandungen, vorzugsweise Seitenwandungen, des Produktbehältnisses 2 aus der Abgabeöffnung 3 oder mittels einer nicht dargestellten Dosiervorrichtung am Produktbehältnis 2 ausgegeben. Anschließend wird vorzugsweise der Verschlussdeckel 4 wieder geschossen und das Produktbehältnis 2 aus dem Aufnahmebehältnis 8 herausgezogen. Dabei haftet das oberste saugfähige Element 9 am Klettverschlussband 7 an der Unterseite des Produktbehältnisses 2 an. Das Produktbehältnis 2 wird mit dem unterseitig daran anhaftenden saugfähigen Element 9 über das ausgebrachte Reinigungsmittel gebracht und das Reinigungsmittel wird auf der Tischfläche oder dgl. zur Reinigung derselben verteilt.

Je nach Verschmutzungsgrad kann anschließend entweder das Produktbehältnis 2 mit daran befestigtem saugfähigem Element 9 wieder in das Aufnahmebehältnis 8 eingestellt werden oder, wenn das unterseitig anhaftende saugfähige Element 9 zu stark verschmutzt ist, wird es vom Anwender von der Unterseite des Produktbehältnisses 2 abgezogen und entsorgt und anschließend das Produktbehältnis 2 wieder in das Aufnahmebehältnis 8 eingestellt. Dabei haftet automatisch das oberste saugfähige Element 9 im Aufnahmebehältnis 8 an der Unterseite des Produktbehältnisses 2 an, so dass nach der Entnahme des Produktbehältnisses 2 aus dem Aufnahmebehältnis 8 bei der nächsten Anwendung wiederum an der Unterseite des Produktbehältnisses 2 ein platten- oder tuchförmiges saugfähiges Element 9 zur Verfügung steht.

Natürlich ist die Erfindung nicht auf das dargestellte Ausführungsbeispiel beschränkt. Weitere Ausgestaltungen sind möglich, ohne den Grundgedanken zu verlassen. So ist nicht zwingend eine Bodenplatte 5 erforderlich. Die dargestellte Variante mit Bodenplatte 5 bietet jedoch den zusätzlichen Vorteil, dass das Produktbehältnis 2 sehr kostensparend hergestellt werden kann und als Wegwerf- und Austauschartikel ausgebildet sein kann, d.h. wenn es vollständig entleert ist, kann es durch ein entsprechend gestaltetes voll befülltes Produktbehältnis 2 ersetzt werden. Zusätzlich oder alternativ kann das Produktbehältnis 2 selbstverständlich auch eine nicht dargestellte Nachfüllöffnung aufweisen. Die saugfähigen Elemente 9 können auch als Filzplatten ausgebildet sein, welche mit einer Ausnehmung in ein als Befestigungsmittel ausgebildetes Schnappelement an der Bodenplatte 5 rastend eingreifen können. Die Vorrichtung kann dann z.B. auch zur Möbelpflege eingesetzt werden. Auch ein Einsatz der Vorrichtung für fließfähige Kosmetika, z.B. Make up, ist möglich.

## Patentansprüche

1. Vorrichtung zur Aufnahme und Abgabe eines fließfähigen Produktes, insbesondere eines flüssigen Reinigungs- oder Pflegemittels mit einem Produktbehältnis (2) für das fließfähige Produkt, welches wenigstens eine verschließbare Abgabeöffnung (3) aufweist, wobei das Produktbehältnis (2) lösbar mit einem muldenförmigen Aufnahmebehältnis (8) verbunden ist, in welchem übereinander eine Mehrzahl von platten- oder tuchförmigen saugfähigen Elementen (9) aufgenommen ist, wobei das Produktbehältnis (2) an der dem Aufnahmebehältnis (8) zugewandten Außenseite mit einem Befestigungsmittel (7) zum lösbaren Befestigen eines saugfähigen Elementes (9) versehen ist, **dadurch gekennzeichnet, dass** dass das Befestigungsmittel (7) an der Unterseite des Produktbehältnisses (2) vorgesehen ist und dass das Befestigungsmittel (7) nach Art eines Klettverschlusses ausgebildet ist.

2. Vorrichtung nach Anspruch 1,
**dadurch gekennzeichnet,**
**dass** das Produktbehältnis (2) in das Aufnahmebehältnis (8) einsteckbar ist.

3. Vorrichtung nach Anspruch 2,
**dadurch gekennzeichnet,**
**dass** am Produktbehältnis (2) und am Aufnahmebehältnis (8) korrespondierende Rastmittel vorgesehen sind.

4. Vorrichtung nach einem oder mehreren der Ansprüche 1 bis 3,
**dadurch gekennzeichnet,**
**dass** das Produktbehältnis (2) unterseitig lösbar mit einer Bodenplatte (5) verbunden ist, an der unterseitig das Befestigungsmittel (7) angeordnet ist.

## Claims

1. A device for accommodating and dispensing a flowable product, in particular a liquid cleaning or care product with a product container (2) for the flowable product, which has at least one closable dispensing aperture (3), wherein the product container (2) is removably connected to a trough-shaped receptacle (8), in which a plurality of plate-shaped or cloth-shaped absorbent elements (9) are stackingly received, wherein the product container (2) on the outer side facing the receptacle (8) is provided with an attachment means (7) for removably attaching an absorbent element (9), **characterized in that** the attachment means (7) is provided on the underside of the product container (2) and that the attachment means (7) is formed in the fashion of a Velcro type fastener.

2. The device according to claim 1,
**characterized in that,**
the product container (2) may be plugged in the receptacle (8).

3. The device according to claim 2,
**characterized in that,**
corresponding snap-on means are provided on the product container (2) and on the receptacle (8).

4. The device according to one or more of claims 1 to 3,
**characterized in that,**
the product container (2) is removably connected on the underside with a base plate (5), on which the attachment means (7) is positioned on the underside.

## Revendications

1. Dispositif pour la réception et la distribution d'un produit apte à l'écoulement, en particulier d'un agent liquide de nettoyage ou de soins, comprenant un récipient (2) destiné au produit apte à l'écoulement, qui présent au moins une ouverture de distribution (3) qui peut être refermée, le récipient (2) destiné au produit étant relié de manière amovible à un récipient de réception (8) en forme de cuvette, dans lequel viennent se disposer en superposition une multitude d'éléments absorbants (9) en forme de plaques ou en forme de toiles, le récipient (2) destiné au produit étant muni, sur son côté externe tourné vers le récipient de réception (8), d'un moyen de fixation (7) pour la fixation amovible d'un élément absorbant (9), **caractérisé en ce que** le moyen de fixation (7) est prévu sur le côté inférieur du récipient (2) destiné au produit, et **en ce que** le moyen de fixation (7) est réalisé à la manière d'une fermeture auto agrippante.

2. Dispositif selon la revendication 1, **caractérisé en ce que** le récipient (2) destiné au produit peut venir s'enficher dans le récipient de réception (8).

3. Dispositif selon la revendication 2, **caractérisé en ce qu'**on prévoit sur le récipient (2) destiné au produit et sur le récipient de réception (8) des moyens d'encliquetage correspondants.

4. Dispositif selon une ou plusieurs des revendications 1 à 3, **caractérisé en ce que** le récipient (2) destiné au produit est relié de manière amovible par son côté inférieur à une plaque de base (5) sur le côté inférieur de laquelle vient se disposer le moyen de fixation (7).
